# EUROPÄISCHE PATENTSCHRIFT

(11) **EP 0 279 052 B1**
(45) Veröffentlichungstag und Bekanntmachung des Hinweises auf die Patenterteilung: **26.02.1992**
(21) Anmeldenummer: 87118368.7
(22) Anmeldetag: 11.12.1987
(51) Int. Cl.: A61B 5/22, A63B 21/00

(54) **Isokinetisches Ergometer**
Isokinetic ergometer
Isokinetique ergomètre

(30) Priorität: 17.02.1987 DE 3704918
(43) Veröffentlichungstag der Anmeldung: 24.08.1988
(73) Patentinhaber: KST-Motorenversuch GmbH & Co. KG, D-6702 Bad-Dürkheim (DE)
(72) Erfinder: Wolf, Rainer, D-6702 Bad-Dürkheim (DE); Volz, Jürgen, Dr., D-6701 Friedelsheim (DE); Denkinger, Rainer, D-6505 Nierstein (DE); Nolte, Volker, Dr., D-6702 Bad-Dürkheim (DE); Hussy, Gerd, D-6733 Hassloch (DE)
(74) Vertreter: Patentanwälte Zellentin & Partner

(56) Entgegenhaltungen:
- EP-A- 0 198 746
- DE-A- 1 902 232
- DE-A- 3 526 144
- US-A- 4 063 726
- LEXICON DER FERTIGUNGSTECHNIK UND ARBEITSMASCHINEN Band 9, S 388: Dt. Verlagsanstalt Stuttgart; G. Matthée

## Beschreibung

Die vorliegende Erfindung betrifft ein isokinetisches Ergometer.

Ergometer werden zum Training und zur gezielten Muskelbildung von Sportlern oder auch für Gymnastik- und Therapiezwecke eingesetzt.

Sie bestehen in der Regel aus einer Bewegungsführung, z.B.ein auf einer Schiene gleitender Sitz, Kraftangriffspunkten, wie z.B. Riemen, Skulls, Stoß- oder Zugvorrichtung mit Handgriffen oder anderen Kraftaufnahmevorrichtungen und einer damit verbundenen Bremseinheit bzw. Geschwindigkeitsregelung. Mit einer geeigneten Mechanik verbundene Hebel oder Züge erzeugen dabei gegen Bremsen einen Widerstand, der durch Arm- und/oder Beinbetätigung und/oder Körperbetätigung überwunden wird. Die Rückstellung kann weitgehend kräftefrei erfolgen.

Ein isokinetisches Ergometer ist aus US-A-4 063 726 bekannt, wobei eine über einen Regelkreis gesteuerte Pumpe Kolbenbewegungen mit konstanter Geschwindigkeit zuläßt, unabhängig von der aufgewandten Kraft.

Beim isokinetischen Training finden die Bewegungsabläufe unabhängig von der aufgebrachten Kraft mit konstanter Geschwindigkeit statt. Diese Art des Trainings ist nach sportmedizinischen Erkenntnissen die in vielfacher Hinsicht effektivste, es besteht daher ein großes Bedürfnis an Übungsgeräten, die einen isokinetischen Bewegungsablauf ermöglichen.

Die vorliegende Erfindung hat sich daher die Aufgabe gestellt, ein isokinetisches Ergometer zu schaffen, das auf elektrische Regelkreise verzichtet. Die Lösung dieser Aufgabe gelingt mit einem Ergometer gemäß Anspruch 1.

Unter einem Stromregelventil wird ein Drosselventil mit einem Differenzdruckventil, bzw. einer Druckwaage verstanden. Dabei wird das Druckgefälle an der Drosselstelle konstant gehalten, der Strom der Hydraulikflüssigkeit ist nahezu unabhängig vom Arbeitsdruck.

Mit der vorbeschriebenen Anordnung ist ein rein isokinetisches Trainieren möglich. Dabei kann die vom Kolben bewegte Flüssigkeit über das Stromregelventil in einen Behälter gefördert werden, aus dem es dann bei der Rückführung des Kolbens z.B. der Rückbewegung eines Ruderers, in den Zylinderraum zurückgeführt werden kann.

Das Training mit Hilfe der erfindungsgemäßen Vorrichtung kann erheblich verbessert werden, wenn man die Hydraulikflüssigkeit in einen Druckspeicher fördert und diese unter Druckabbau über ein Rückschlagventil wieder in den Zylinder einbringt, wodurch der Kolben in durch den Leitungsquerschnitt bestimmter Geschwindigkeit und mit ihm die Kraftangriffspunkte zurückbewegt oder in seiner Bewegung mindestens unterstützt wird. In gleicher Weise kann auch der Kolben mit einer Rückholfeder verbunden sein.

Die Stömungsgeschwindigkeit der Hydraulikflüssigkeit kann in vorteilhafter Weise durch eine im Stromregelventil angeordnete verstellbare Blende auf die jeweiligen Bedürfnisse, d.h. auf das Trainingsprogramm eingestellt werden.

Dabei können sämtliche Einstellwerte und an beliebigen Orten der Vorrichtung dynamische Vorgänge durch Meßwertgeber abgegriffen und datenmäßig verarbeitet werden, so daß eine ständige Kontrolle bzw. ein Vergleich mit vorgegebenen Werten verzögerungsfrei möglich ist.

Hierfür ist die erfindungsgemäße Vorrichtung in besonderer Weise geeignet und ausgelegt, wodurch sich ihr Einsatz im Bereich des Spitzensports herleitet.

Die mechanische Übertragung der Trainingsbewegung auf den Kolben geschieht erfindungsgemäß in besonders einfacher und zuverlässiger Weise z.B. mit Hilfe eines mit dem Hebel oder einer Seilzugrolle verbundenen Zapfen, an dem ein Zahnrad befestigt ist, das mit einer Zahnstange zusammenwirkt. Die Zahnstange ist mit dem Kolben verbunden und bewegt diesen der Trainingsbewegung entsprechend hin- und her.

Einer bevorzugten Ausführungsmöglichkeit der Erfindung folgend ist es weiterhin möglich, das isokinetische Training mit einem exzentrischen zu kombinieren, wodurch die Trainingsart variiert und die Trianingsausbeute gesteigert werden kann. Beide Trainingsweisen sind insbesondere auf das Rudertraining in besonders hohem Maße abgestimmt.

Hierzu wird vorgeschlagen, an die mit dem Zylinder verbundene Leitung einen Hydraulikmotor anzuschließen und über diese den Kolben mit vorgebbaren Drücken und Strömungsgeschwindigkeiten zu beaufschlagen.

Unter Anwendung der letztgenannten Maßnahmen findet eine Umkehr der Trainingsarbeit dahingehend statt, daß nunmehr die trainierende Person gegen eine über die Kraftangriffspunkte ausgeübte Kraft arbeiten muß. Dies kann grundsätzlich in beiden Bewegungsrichtungen in einfacher Weise dadurch geschehen, daß wechselweise Kolbenvorder- und Kolbenrückseite mit dem Hydraulikmotor zusammenwirken.

Nach vorliegenden Erkenntnissen ist jedoch eine kraftfreie oder durch den vorgenannten Druckspeicher oder eine Rückholfeder auch kraftgestützte Rückführung der Kraftangriffspunkte ausreichend.

Die gegen den Hydraulikmotor bewirkte exzentrische Trainingsarbeit kann dabei auch insbesondere isokinetisch erfolgen, wozu lediglich das Zwischenschalten eines eigenen Stromregelventils zwischen Motor und Kolben erfoderlich ist, das ggf. durch ein eigenes, in Reihe geschaltetes Rückschlagventil abgesichert sein kann.

Der Wechsel vom rein isokinetischen auf exzentrisches Training kann durch einer Schieber vorgenommen werden, der einmal die Zuleitung zum Kolben mit dem Stromregelventil des rein isokinetischen Kreises bzw. dem Druckspeicher und dem diesem zugeordneten Rückschlagventil herstellt, oder in einer zweiten Stellung diese mit dem Hydraulikmotor bzw. dessen Kreislaufführung verbindet.

Dabei ist vorzugsweise der Hydraulikmotor stromaufwärts mit einem Vorratsbehälter und stromabwärts über einen Schieber entweder mit dem Zylinder des Ergometers oder über die Zuleitung zum Druckspeicher und einem zwischengeschalteten Zweiwegehahn wiederum mit dem Vorratsbehälter zusammenschließbar.

Der Hydraulikmotor ist vorzugsweise als Konstantförderpumpe ausgelegt, um vor dem diesem zugeordneten Stromregelventil ein konstantes Potential aufzubauen, wobei zwischen dem Stromregelventil und dem Motor ein mit dem Vorratsbehälter verbundenes Druckhaltenventil angeordnet ist.

Unter den "Kraftangriffspunkten" werden im Vorstehenden die Punkte verstanden, an denen die trainierende Person auf das Ergometer einwirkt. Diese können den Handgriff des Seilzuges oder Hebels, wie z.B. bei einem Ruderergometer oder Fußabstützung bei Stoßgeräten oder auch die Arm- und Fußbefestigungen eines Schwimmgerätes darstellen, ebenso die Ansätze eines Rückenstreckgerätes oder dergleichen.

Die Möglichkeit der Kombination isokinetischer und exzentrischer Bewegungsabläufe machen den Erfindungsgegenstand besonders geeignet für physio-therapeutische Zwecke in der Rehabilitation.

Versuche mit der vorliegenden Erfindung haben eine hohe Akzeptanz sowie Trainingsmotivation erbracht und zu überraschend hohen Leistungssteigerungen geführt.

Bevorzugtes Einsatzgebiet ist hierbei das Rudertraining.

Anhand der beiliegenden Figuren wird die vorliegende Erfindung daher biespielsweise am Anwendungsfall eines Ruderergometers dargestellt.
- Fig. 1: zeigt den Aufbau des Ruderergometers;
- Fig. 2: zeigt die hydraulische Anordnung für isokinetisches Training;
- Fig. 3: zeigt die Kraftübertragung auf den Kolben;
- Fig. 4: zeigt ein Stromregelventil;
- Fig. 5: zeigt eine Kombination für isokinetisches und exzentrisches Training;

**Fig. 1** In dieser Figur ist der Aufbau eines Ruderergometers gezeigt. An einem Rahmen 3 sind Ausleger 2 befestigt, in denen Skulls 1 um Achsen schwenkbar gelagert sind, die die Kolben antreiben. Die Befestigung der Skulls 1 an den Achsen kann dabei grundsätzlich auch vertikal schwenkbar ausgestaltet sein, um das Eintauchen und Herausheben der Blätter aus dem Wasser zu imitieren. Die Achse für die Schwenkbewegung der Ruder wird durch einen Zapfen 13 gebildet, der über eine Kraftübertragung mechanisch, beispielsweise über Schubstangen auf einen in einem Zylinder 4 beweglichen Kolben wirkt. Kopfseitig ist ein Stemmbrett 25 angeordnet, auf Schienen 26 gleitet ein (nicht dargestellter) Sitz. Diese Anordnung ist den Verhältnissen in einem Ruderboot nachgebildet.

**Fig. 2** zeigt den oben erwähnten Zylinder 4, in dem ein Kolben 5 beweglich untergebracht ist. Der Kolben 5 ist mit einer Zahnstange 14 verbunden, die über ein Zahnrad 27 angetrieben wird. Das Zahnrad 27 ist an einem Zapfen 13 (Fig.3) gelagert, der mit den Skulls (Riemen) verbunden ist und entsprechend der Ruderbewegung Zahnstange 14 und Kolben 5 hin- und herbewegt. An den Zylinder 4 ist über eine Leitung 7 ein Stromregelventil 6 angeschlossen, das über die Leitung 10 einen Druckspeicher 11 speist. Die Speisung erfolgt mit vorgegebenem, abgesehen von den Umkehrpunkten gleichbleibenden Volumenstrom (v = const) unabhängig von der auf Riemen oder Skull ausgeübten Zugkraft.

In den Druckspeicher 11 gelangt so die dem Inhalt des Zylinders 5 entsprechende Menge an Hydraulikflüssigkeit und wird von diesem über das Rückschlagventil 9 im Bypass 8 wieder an den Zylinder 4 abgegeben.

Anstelle des Druckspeichers 11 kann grundsätzlich auch ein beliebiges Vorratsgefäß treten, das aber dann die Rückstellung der Skulls nicht unterstützt.

**Fig. 3** zeigt in Großdarstellung zum besseren Verständnis die Kraftübertragung über den Zapfen 13 und das Zahnrad 27 auf die Zahnstange 14, die über die Schraube 28 mit dem Kolben 15 starr verbunden ist. Im rückwärtigen Fortsatz 29 ist die Zahnstange 14 gegengelagert, um dem Eingriff des Zahnrads 27 nicht ausweichen zu können.

Der Zylinder 4 ist über die Bohrung 30 in der Kopfplatte 31 an das hydraulische Leitungssystem anschließbar (Fig.2, Fig.5).

**Fig. 4** zeigt ein erfindungsgemäß einsetzbares Stromregelventil mit Differenzdruckfeder 32 und Ventilkolben 33. Die Pfeile deuten die Strömungsrichtung bei Beaufschlagung des Stromregelventils an, wobei die Strömung über die Blende 34 geführt ist, die mit Hilfe des Handrades 35 den Durchsatz auf vorgebbare Werte festlegt.

In dieses Ventil ist der Nebenschluß (Bypass) 8 mit dem Rückschlagventil 9 zweckmäßigerweise integriert.

**Fig. 5** zeigt die Kombination der isokinetischen Hydraulik nach Fig. 2 in Kombination mit einer exzentrisch wirkenden und zuschaltbaren Anordnung.

Diese zuschaltbare exzentrische Wirkungsweise, bei der die trainierende Person gegen eine von außen aufgebrachte Kraft arbeiten muß, wird durch den Hydraulikmotor 15 erzielt. Dieser wirkt über die Leitung 22 bei entsprechender Stellung des Schiebers 18 auf den Kolben 5 ein. Um den Hydraulikmotor 15 mit konstanten Drehzahlen bzw. konstantem Druck betreiben zu können, steht dieser über die Abzweigung 24 mit einem Druckhalteventil 23 in Verbindung.

Der Hydraulikmotor 15 wird über die Leitung 19, einen Filter 36 und einen Kühler 37 aus einem Vorratsbehälter 21 gespeist und gibt Überschuß an Hydraulikflüssigkeit über das Druckhalteventil 23 auch in diesen ab.

Zur Ermöglichung eines isokinetisch-exzentrischen Trainings, kann in der Leitung 22 ein zusätzliches Stromregelventil 16 angeordnet sein, das über ein eigenes Rückschlagventil 27 abgesichert ist.

Der Hebel (Skull) 1 besitzt einen Schalter 36, der den Schieber 18 aus der dargestellten Position nach links bewegt und den Zustrom aus dem Hydraulikmotor 15 freigibt. In der gegenüberliegenden Stellung wird der Schieber 18 freigegeben und federbetätigt zurückgefahren. Die Flüssigkeit gelangt über die Leitungen 7, 7ʹ und 10ʹ in den Vorratsbehälter 21 bei entsprechender Stellung des Zweiwegehahnes 20, der den Druckspeicher 11 für das exzentrische Training absperrt.

Bei rein isokinetischem, nicht exzentrischem Betrieb bleibt der Schieber in der gezeigten Stellung, wobei der in Fig.2 gezeigte Kreis mit Stromregelventil 6 Bypass 8 und Rückschlagventil 9 bzw. Druckspeicher 11 analog verwendet wird. Lediglich Zweiwegehahn 20 ist zum Abschluß der Leitung 10 umzustellen.

An den Schieber 18 kann auch eine direkte Verbindungsleitung 38 angeschlossen sein, über welche und die Leitung 10, 10ʹ Hydraulikflüssigkeit durch den Motor 15 im Kreis gefahren werden kann, ohne beispielsweise über die Leitung 7ʹ das Stromregelventil 6 zu beaufschlagen.

### Bezugszeichenliste

- 1: Hebel
- 2: Ausleger
- 3: Rahmen
- 4: Zylinder
- 5: Kolben
- 6: Stromregelventil
- 7,7ʹ: Leitungen
- 8: Nebenschluß
- 9: Rückschlagventil
- 10: Leitungen
- 11: Druckspeicher (Rückholfeder)
- 12: Blende
- 13: Zapfen
- 14: Zahnstange
- 15: Hydraulikmotor
- 16: Stromregelventil
- 17: Rückschlagventil
- 18: Schieber
- 19: Leitung
- 20: Zweiwegehahn
- 21: Vorratsbehälter
- 22: Verbindungsleitung
- 23: Druckhalteventil
- 24: Abzweigung
- 25: Stemmbrett
- 26: Schienen
- 27: Zahnrad
- 28: Schraube
- 29: Fortsatz
- 30: Bohrung
- 31: Kopfplatte
- 32: Differenzdruckfeder
- 33: Ventilkolben
- 34: Blende
- 35: Handrad
- 36: Filter
- 37: Kühler
- 38: Verbindungsleitung

## Patentansprüche

1. Isokinetisches Ergometer mit einem Zylinder (4), einem darin beweglich angeordneten, mit einem verschwenkbar gelagerten Hebel (1) verbundenen Kolben (5), mit einem Vorratsbehälter und mit den Zylinder (4) mit dem Vorratsbehälter verbindenden Leitungen (7, 10), in denen ein einstellbarer Regler und ein Rückschlagventil (9) angeordnet sind, dadurch gekennzeichnet, daß der einstellbare Regler ein Stromregelventil (6) ist und daß das Rückschlagventil (9) in einem Bypass (8) zwischen dem Vorratsbehälter und dem Zylinder (4) angeordnet ist.

2. Ergometer nach Anspruch 1, dadurch gekennzeichnet, daß der Vorratsbehälter ein Druckspeicher (11) ist.

3. Ergometer nach Anspruch 2, dadurch gekennzeichnet, daß der Kolben (5) mit einer Zahnstange (14) fest verbunden ist, die mit einem, mit dem Hebel (1) verbundenen Zahnrad (27) zusammenwirkt.

4. Ergometer nach einem der Ansprüche 1 bis 3, dadurch gekennzeichnet, daß an die mit dem Zylinder (4) verbundene Leitung (7 und 22) ein Hydraulikmotor (15) angeschlossen ist.

5. Ergometer nach Anspruch 4, dadurch gekennzeichnet, daß zwischen den Zylinder (4) und den Hydraulikmotor (15) ein weiteres Stromregelventil (16) und gegebenenfalls ein weiteres in Reihe geschaltetes Rückschlagventil (17) angeordnet sind.

6. Ergometer nach Anspruch 4 oder 5, dadurch gekennzeichnet, daß der Hydraulikmotor (15) über einen Schieber (18) bei Bewegungsumkehr des Hebels (1) zuschaltbar ist.

7. Ergometer nach einem der Ansprüche 4 bis 6, dadurch gekennzeichnet, daß der Hydraulikmotor (15) über die Verbindungsleitung (22) und über den Schieber (18) mit einer weiteren Leitung (38) und über einen, in dieser angeordneten Zweiwegehahn (20) mit einem zusätzlichen Vorratsbehälter (21) für Hydraulikflüssigkeit verbindbar ist.

8. Ergometer nach einem der Ansprüche 5 bis 7, dadurch gekennzeichnet, daß der Hydraulikmotor (15) als Konstantförderpumpe ausgelegt ist, und daß an die Verbindungsleitung (22) zwischen dem weiteren Stromregeleventil (16) und dem Hydraulikmotor (15) ein Druckhalteventil (23) in einer Abzweigung (24) angeordnet ist, das ausgangsseitig an den zusätzlichen Vorratsbehälter (21) angeschlossen ist.

## Claims

1. Isokinetic ergometer with a cylinder (4), a piston (5) movably arranged therein connected with a tiltably mounted lever (1), with a reservoir and with pipes (7, 10), connecting the cylinder (4) with the reservoir, in which are arranged an adjustable regulator and a return valve (9), characterised in that the adjustable regulator is a flow regulation valve (6) and that the return valve (9) is arranged in a bypass (8) between the reservoir and the cylinder (4).

2. Ergometer according to claim 1, characterised in that the reservoir is a pressure reservoir (11).

3. Ergometer according to claim 2, characterised in that the piston (5) is firmly connected with a toothed rack (14) which cooperates with a cogwheel (27) connected with the lever (1).

4. Ergometer according to one of claims 1 to 3, characterised in that a hydraulic motor (15) is attached to the pipe (7 and 22) connected with the cylinder (4).

5. Ergometer according to claim 4, characterised in that, between the cylinder (4) and the hydraulic motor (15), are arranged a further flow regulation valve (16) and possibly a further return valve (17) connected in series.

6. Ergometer according to claim 4 or 5, characterised in that the hydraulic motor (15) can be switched on via a slider (18) in the case of reverse movement of the lever (1).

7. Ergometer according to one of claims 4 to 6, characterised in that the hydraulic motor (15) is connectable via the connecting pipe (22) and via the slider (18) with a further pipe (38) and via a two-way stopcock (20) arranged in this with an additional storage container (21) for hydraulic fluid.

8. Ergometer according to one of claims 5 to 7, characterised in that the hdyraulic motor (15) is made as constant feed pump and that on the connecting pipe (22), between the further flow regulating valve (16) and the hdyraulic motor (15), is arranged a pressure maintaining valve (23) in a branch (24) which, on the outlet side, is connected to the additional storage container (21).

## Revendications

1. Ergomètre isocinétique comprenant un cylindre (4), un piston (5) qui est agencé de manière déplaçable à l'intérieur du cylindre et qui est relié à un levier (1) supporté de manière à pouvoir pivoter, un réservoir et des conduits (7, 10), qui relient le cylindre (4) au réservoir et dans lesquels sont agencés un régulateur ajustable et une soupape de retenue (9), caractérisé en ce que le régulateur ajustable est un soupape de réglage de débit (6) et en ce que la soupape de retenue (9) est agencée dans une dérivation (8) prévue entre le réservoir et le cylindre (4).

2. Ergomètre suivant la revendication 1, caractérisé en ce que le réservoir est un accumulateur de pression (11).

3. Ergomètre suivant la revendication 2, caractérisé en ce que le piston (5) est relié de manière fixe à une crémaillère (14) qui coopère avec une roue dentée (27) reliée au levier (1).

4. Ergomètre suivant l'une des revendications 1 à 3, caractérisé en ce qu'un moteur hydraulique (15) est raccordé au conduit (7 et 22) relié au cylindre (4).

5. Ergomètre suivant la revendication 4, caractérisé en ce qu'une autre soupape de réglage de débit (16) et éventuellement une autre soupape de retenue (17) montée en série sont agencées entre le cylindre (4) et le moteur hydraulique (15).

6. Ergomètre suivant l'une des revendications 4 et 5, caractérisé en ce que le moteur hydraulique (15) peut être mis en circuit par l'intermédiaire d'un coulisseau lors d'une inversion du mouvement du levier (1).

7. Ergomètre suivant l'une des revendications 4 à 6, caractérisé en ce que le moteur hydraulique (15) peut, par l'intermédiaire du conduit de liaison (22) et du coulisseau (18), être relié à un autre conduit (38) et, par l'intermédiaire d'un robinet à deux voies (20) agencé dans ce dernier, à un réservoir supplémentaire (21) de liquide hydraulique.

8. Ergomètre suivant l'une des revendications 5 à 7, caractérisé en ce que le moteur hydraulique (15) est conçu sous la forme d'une pompe de circulation constante et en ce qu'une soupape de maintien de pression (23) est agencée sur le conduit de liaison (22) entre l'autre soupape de réglage de débit (16) et le moteur hydraulique (15), dans une ramification (24) qui est raccordée du côté sortie au réservoir supplémentaire (21).
